# EUROPÄISCHE PATENTSCHRIFT

(11) **EP 1 216 646 B1**
(45) Veröffentlichungstag und Bekanntmachung des Hinweises auf die Patenterteilung: **23.01.2008**
(21) Anmeldenummer: 01127263.0
(22) Anmeldetag: 16.11.2001
(51) Int. Cl.: A47L 15/42, A47L 15/23, A47L 15/46

(54) **Verfahren zum Betrieb einer Geschirrspülmaschine und Geschirrspülmaschine**
Dishwasher and method of operating a dishwasher
Lave-vaisselle et procédé de fonctionnement d'un lave-vaisselle

(30) Priorität: 21.12.2000 DE 10064121
(43) Veröffentlichungstag der Anmeldung: 26.06.2002
(73) Patentinhaber: BSH Bosch und Siemens Hausgeräte GmbH, 81739 München (DE)
(72) Erfinder: Schessl, Bernd, 89407 Dillingen (DE); Rosenbauer, Michael, 86756 Reimlingen (DE); Jerg , Helmut, 89537 Giengen (DE)

(56) Entgegenhaltungen:
- WO-A-93/12706
- DE-A- 4 244 365
- DE-A- 4 404 369
- DE-A- 19 732 856
- US-A- 4 094 702
- PATENT ABSTRACTS OF JAPAN vol. 1998, no. 11, 30. September 1998 (1998-09-30) -& JP 10 165913 A (SANYO ELECTRIC CO LTD), 23. Juni 1998 (1998-06-23)

## Beschreibung

Die Erfindung betrifft ein Verfahren zum Betrieb einer Geschirrspülmaschine gemäß dem Oberbegriff des Anspruches 1 und eine Geschirrspülmaschine gemäß dem Oberbegriff des Anspruches 8.

Durch die WO 93/12706 A1 ist eine Geschirrspülmaschine bekannt, bei der in dem Gehäuse der Geschirrspülmaschine zwei übereinander angeordnete und aus dem Gehäuse herausziehbare, gleich große Aufnahmebehälter mit wannenartigen Spülräumen vorgesehen sind.

Bei Geschirrspülmaschinen kommt es immer wieder vor, dass die Sprühöffnungen der Sprüheinrichtung sich im Laufe der Zeit durch Ablagerungen, insbesondere Kalkablagerungen, teilweise oder ganz zusetzen, so dass nicht mehr genügend oder gar keine Spülflüssigkeit mehr durch die Sprühöffnungen hindurchtreten kann. Dies führt zu schlechten Reinigungsergebnissen. Derartige Verstopfungen der Sprühöffnungen sind für den Benutzer der Geschirrspülmaschine kaum oder gar nicht erkennbar, so dass auch keine Abhilfe vorgenommen werden kann.

Der Erfindung liegt die Aufgabe zugrunde, für den Benutzer einer Geschirrspülmaschine Verstopfungen der Sprühöffnungen leicht erkennbar zu machen.

Die Lösung der gestellten Aufgabe gelingt bei einem Verfahren zum Betrieb einer Geschirrspülmaschine nach der Erfindung dadurch, dass auch bei herausgezogenem Aufnahmebehälter die Pumpe eingeschaltet und Spülflüssigkeit zugeführt werden kann, wobei jedoch gleichzeitig die Durchflussmenge der Spülflüssigkeit durch die Sprühöffnungen soweit reduziert wird, dass kein Abspritzen von Spülflüssigkeit aus dem offenen Spülraum nach außen in die freie Umgebung erfolgt. Der Benutzer einer Geschirrspülmaschine kann somit bei herausgezogenem Aufnahmebehälter die Sprüheinrichtung beobachten und erkennen, ob an allen Sprühöffnungen Spülflüssigkeit austritt, bzw. feststellen ob an verschiedenen Sprühöffnungen eine unterschiedliche Menge an Spülflüssigkeit austritt. Dies ist ein Zeichen dafür, dass zumindest eine teilweise Verstopfung der jeweiligen Sprühöffnungen vorliegt. Der Benutzer kann dann gezielt die betreffenden Sprühöffnungen reinigen, so dass wieder ein einwandfreier Durchfluss der Spülflüssigkeit durch die Sprühöffnungen gewährleistet ist. Mit der Erfindung ist es gelungen, für den Benutzer einer Geschirrspülmaschine Verstopfungen der Sprühöffnungen leicht erkennbar zu machen.

Eine einfache Möglichkeit zum Reduzieren der Durchflussmenge besteht darin, dass in Abhängigkeit von der Offenstellung des Aufnahmebehälters eine Absenkung der Pumpendrehzahl erfolgt, so dass deren Förderleistung soweit reduziert wird, dass kein Abspritzen von Spülflüssigkeit in die freie Umgebung eintritt. In Abhängigkeit von der Offenstellung des Aufnahmebehälters kann auf den elektrischen Steuerkreis der Pumpe eingewirkt werden, um so deren Förderleistung zu vermindern. Dabei kann zunächst auf eine bestimmte Mindestförderleistung zurückgeschaltet werden. Es besteht dann die Möglichkeit mittels eines im Steuerkreis der Pumpe angeordneten, von Hand verstellbaren Steuergliedes, beispielweise eines Potentiometers, eine für die Überprüfung geeignete Förderleistung der Pumpe einzuregulieren.

Eine Reduzierung der Durchflussmenge kann auch dadurch erreicht werden, dass in Abhängigkeit von der Offenstellung des Aufnahmebehälters mindestens ein in der Zuleitung von der Pumpe zu der Sprüheinheit angeordnetes, die Durchflussmenge reduzierendes Drosselorgan aktiviert wird. In diesem Falle kann die Pumpe mit normaler Leistung betrieben werden und das Drosselorgan sorgt für die Minderung der Durchflussmenge. Dabei kann es wiederum von Vorteil sein, dass die Durchflussmenge des Drosselorganes regulierbar ist.

Als Drosselorgan kann ein Druckminderungsventil zum Einsatz kommen. Es besteht auch die Möglichkeit als Drosselorgan ein Blendenelement vorzusehen, dessen Blendenöffnung mittels eines in Abhängigkeit von der Offenstellung des Aufnahmebehälters angesteuerten Antriebsgliedes in Richtung verminderter Durchlassfähigkeit verstellt wird oder ein im Zweitaktverfahren gesteuertes Ventil zu verwenden, wobei die Zweitaktsteuerung in Abhängigkeit von der Offenstellung des Aufnahmebehälters in Gang gesetzt wird.

Die eingangs genannte Aufgabe wird bei einer nach dem vorbeschriebenen Verfahren betreibbaren Geschirrspülmaschine dadurch gelöst, dass ein Steuerelement vorgesehen ist, durch das bei herausgezogenem Aufnahmebehälter direkt oder indirekt sowohl die Pumpe einschaltbar als auch die Zufuhr von Spülflüssigkeit freigebbar ist, dass ferner ein die Offenstellung des Aufnahmebehälters erfassender Sensor vorhanden ist, durch den eine Drosselung der Durchflussmenge von Spülflüssigkeit durch die Sprühöffnungen bei herausgezogenem Aufnahmebehälter ausgelöst ist. Mittels des Steuerelementes kann ein Prüfprogramm aktiviert werden, durch das auch bei herausgezogenem Aufnahmebehälter die Pumpe eingeschaltet und die Zufuhr von Spülflüssigkeit freigegeben wird. Gleichzeitig wird durch den die Offenstellung des Aufnahmebehälters erfassenden Sensor die Durchflussmenge an den Sprühöffnungen reduziert. Damit ist ohne die Gefahr des Austretens von Spülflüssigkeit aus dem Spülraum eine Überprüfung der Durchlässigkeit der Sprühöffnungen möglich.

Der Sensor kann in Abhängigkeit vom Betätigen des das Prüfprogramm aktivierenden Steuerelementes eingeschaltet werden.

Zweckmäßig ist es, wenn durch ein Steuersignal des Sensors der elektrische Steuerkreis der Pumpe im Sinne einer Verminderung der Förderleistung der Pumpe beeinflusst ist. Über ihren elektrischen Steuerkreis kann die Pumpe in ihrer Drehzahl und damit in ihrer Förderleistung soweit heruntergefahren werden, dass kein Abspritzen von Spülflüssigkeit aus dem Spülraum heraus nach außen erfolgt.

Eine weitere Möglichkeit zum Reduzieren der Durchflussmenge besteht darin, dass in der Zuleitung von der Pumpe zu der Sprüheinrichtung ein in seiner Durchflussmenge durch ein Steuersignal des Sensors regulierbares Drosselorgan angeordnet ist.

Als Drosselorgan kann vorteilhafterweise ein Druckminderungsventil oder ein Blendenelement vorgesehen sein, dessen Blendenöffnung durch ein Steuersignal des Sensors im Sinne einer Verminderung der Durchflussmenge verstellbar ist. Werden solche Drosselorgane verwendet, dann kann die Pumpe auch während der Durchführung einer Überprüfung der Durchlässigkeit der Sprühöffnungen mit ihrer normalen Leistung betrieben werden.

Anhand eines in der Zeichnung in schematischer Form dargestellten Ausführungsbeispieles wird die Erfindung nachfolgend noch näher erläutert.

Mit 1 ist eine Geschirrspülmaschine bezeichnet, die im gezeigten Ausführungsbeispiel einen herausziehbaren Aufnahmebehälter 2 mit einem wannenförmigen Spülraum 3 aufweist. In dem Spülraum 3 ist eine Sprüheinrichtung 4 angebracht, die mit Sprühöffnungen 5 versehene Sprüharme 6 besitzt. Die Sprüharme 6 sind im gezeigten Ausführungsbeispiel drehbar angeordnet. Mittels einer unter dem Aufnahmebehälter 2 eingebauten, durch einen Elektromotor 7 angetriebenen Pumpe 8 wird den Sprüharmen 6 über ein mit dem Pumpenauslass 9 verbundenes Zuleitungsrohr 10 Spülflüssigkeit zugeführt. Die Spülflüssigkeit tritt dann über die Sprühöffnungen 5 aus und wird auf das in dem Spülraum 3 eingebrachte zu reinigende Geschirr gesprüht. Die Zufuhr der Spülflüssigkeit zur Pumpe 8 erfolgt über eine Zuflussleitung 11.

Im Zuge des Zuleitungsrohres 10 ist im gezeigten Ausführungsbeispiel ein regulierbares Drosselorgan 12 angeordnet. Das Drosselorgan 12 wird durch ein von einem die Offenstellung des Aufnahmebehälters 2 erfassenden Sensor 13 ausgehendes Steuersignal gesteuert und zwar derart, dass durch dieses nur in der Offenstellung des Aufnahmebehälters 2 von dem Sensor 13 abgegebene Steuersignal das Drosselorgan 12 auf minimale Durchflussmenge zugesteuert wird.

Um bei herausgezogenem Aufnahmebehälter 2 die Überprüfung der Durchlässigkeit der Sprühöffnungen 5 durchführen zu können, ist ein Steuerelement 14, z.B. ein Taster, vorgesehen, durch dessen Betätigung sowohl der Elektromotor 7 eingeschaltet als auch ein im Zuge der Zuflussleitung 11 angeordnetes Ventil 15 freigeschaltet werden kann. Somit ist auch bei herausgezogenem Aufnahmebehälter 2 eine Förderung von Spülflüssigkeit möglich.

Durch Betätigen des Steuerelementes 14 kann die Förderung von Spülflüssigkeit eingeleitet werden. Ist dann gleichzeitig der Aufnahmebehälter 2 herausgezogen, wird durch den Sensor 13 die Durchflussmenge von Spülflüssigkeit durch die Sprühöffnungen 5 soweit reduziert, dass an den Sprühöffnungen 5 kein starker Strahl auftritt, der aus dem Spülraum 3 austreten könnte. Der Benutzer der Geschirrspülmaschine kann daher bei herausgezogenem Aufnahmebehälter 2, ohne die Gefahr nassgespritzt zu werden, die einzelnen Sprühöffnungen 5 beobachten und deren einwandfreie Durchlässigkeit überprüfen. Bei festgestellter mangelnder Durchlässigkeit können dann die betreffenden Sprühöffnungen 5 gezielt gereinigt werden.

Mit der Erfindung ist es gelungen, für den Benutzer einer Geschirrspülmaschine 1 Verstopfungen der Sprühöffnungen 5 leicht erkennbar zu machen.

## Patentansprüche

1. Verfahren zum Betrieb einer Geschirrspülmaschine (1), die wenigstens einen herausziehbaren Aufnahmebehälter (2) mit einem Spülraum (3) aufweist, wobei die Geschirrspülmaschine (1) im Spülraum (3) ihres wenigstens einen herausziehbaren Aufnahmebehälters (2) mindestens eine von einer Pumpe (8) mit Spülflüssigkeit versorgte, mit Sprühöffnungen (5) versehene Sprüheinrichtung (4) aufweist, durch welche Sprühöffnungen die Spülflüssigkeit in den Spülraum (3) versprüht wird,
**dadurch gekennzeichnet,**
**dass** auch bei herausgezogenem Aufnahmebehälter (2) die Pumpe (8) eingeschaltet und Spülflüssigkeit zugeführt werden kann, wobei jedoch gleichzeitig die Durchflussmenge der Spülflüssigkeit durch die Sprühöffnungen (5) soweit reduziert wird, dass kein Abspritzen von Spülflüssigkeit aus dem offenen Spülraum (3) nach außen in die freie Umgebung erfolgt.

2. Verfahren nach Anspruch 1, **dadurch gekennzeichnet, dass** in Abhängigkeit von der Offenstellung des Aufnahmebehälters (2) eine Absenkung der Pumpendrehzahl erfolgt, so dass deren Förderleistung soweit reduziert wird, dass kein Abspritzen von Spülflüssigkeit in die freie Umgebung eintritt.

3. Verfahren nach Anspruch 1, **dadurch gekennzeichnet, dass** in Abhängigkeit von der Offenstellung des Aufnahmebehälters (2) mindestens ein in der Zuleitung (10) von der Pumpe (8) zu der Sprüheinrichtung (4) angeordnetes, die Durchflussmenge reduzierendes Drosselorgan (12) aktiviert wird.

4. Verfahren nach Anspruch 3, **dadurch gekennzeichnet, dass** die Durchflussmenge des Drosselorganes (12) regulierbar ist.

5. Verfahren nach Anspruch 3 oder 4, **dadurch gekennzeichnet, dass** als Drosselorgan (12) ein Druckminderungsventil verwendet ist.

6. Verfahren nach Anspruch 3 oder 4, **dadurch gekennzeichnet, dass** als Drosselorgan (12) ein Blendenelement vorgesehen ist, dessen Blendenöffnung mittels eines in Abhängigkeit von der Offenstellung des Aufnahmebehälters (2) angesteuerten Antriebsgliedes in Richtung verminderter Durchlassfähigkeit verstellt wird.

7. Verfahren nach Anspruch 3 oder 4, **dadurch gekennzeichnet, dass** als Drosselorgan (12) ein im Zweitaktverfahren gesteuertes Ventil verwendet wird, wobei die Zweitaktsteuerung in Abhängigkeit von der Offenstellung des Aufnahmebehälters (2) in Gang gesetzt wird.

8. Geschirrspülmaschine (1), die wenigstens einen herausziehbaren Aufnahmebehälter (2) mit einem Spülraum (3) aufweist, wobei die Geschirrspülmaschine (1) im Spülraum (3) ihres wenigstens einen herausziehbaren Aufnahmebehälters (2) mindestens eine von einer Pumpe (8) mit Spülflüssigkeit versorgte, mit Sprühöffnungen (5) versehene Sprüheinrichtung (4) aufweist, durch welche Sprühöffnungen (5) die Spülflüssigkeit in den Spülraum (3) versprühbar ist, **dadurch gekennzeichnet, dass** die Geschirrspülmaschine (1) nach dem Verfahren eines der Ansprüche 1-7 betreibbar ist, dass ein Steuerelement (14) vorgesehen ist, durch das bei herausgezogenem Aufnahmebehälter (2) direkt oder indirekt sowohl die Pumpe (8) einschaltbar als auch die Zufuhr von Spülflüssigkeit freigebbar ist, und dass ferner ein die Offenstellung des Aufnahmebehälters (2) erfassender Sensor (13) vorhanden ist, durch den eine Drosselung der Durchflussmenge von Spülflüssigkeit durch die Sprühöffnungen (5) bei herausgezogenem Aufnahmebehälter (2) ausgelöst ist.

9. Geschirrspülmaschine nach Anspruch 8, **dadurch gekennzeichnet, dass** der Sensor (13) in Abhängigkeit von der Betätigung des Steuerelementes (14) aktiviert ist.

10. Geschirrspülmaschine nach Anspruch 8 oder 9, **dadurch gekennzeichnet, dass** durch ein Steuersignal des Sensors (13) der elektrische Steuerkreis der Pumpe (8) im Sinne einer Verminderung der Förderleistung der Pumpe (8) beeinflusst ist.

11. Geschirrspülmaschine nach Anspruch 8 oder 9, **dadurch gekennzeichnet, dass** in der Zuleitung (10) von der Pumpe (8) zu der Sprüheinrichtung (4) ein in seiner Durchflussmenge durch ein Steuersignal des Sensors (13) regulierbares Drosselorgan (12) angeordnet ist.

12. Geschirrspülmaschine nach Anspruch 11, **dadurch gekennzeichnet, dass** das Drosselorgan (12) ein Druckminderungsventil ist.

13. Geschirrspülmaschine nach Anspruch 11, **dadurch gekennzeichnet, dass** als Drosselorgan (12) ein Blendenelement vorgesehen ist, dessen Blendenöffnung durch ein Steuersignal des Sensors (13) im Sinne einer Verminderung der Durchflussmenge verstellbar ist.

## Claims

1. Method of operating a dishwashing machine which has at least one withdrawable receiving container (2) with a rinsing chamber (3), wherein the dishwashing machine (1) has in the rinsing chamber (3) of its at least one withdrawable receiving container (2) at least one spray equipment (4), which is supplied with rinsing liquid by a pump (8) and is provided with spray openings (5) through which the rinsing liquid is sprayed into the rinsing chamber (3), **characterised in that** the pump (8) can be switched on and rinsing liquid fed even when the receiving container is pulled out, wherein, however, at the same time the throughflow quantity of the rinsing liquid through the spray openings (5) is reduced to such an extent that no spraying of rinsing liquid outwardly through the open rinsing chamber (3) into the free environment takes place.

2. Method according to claim 1, **characterised in that** a reduction in the pump rotational speed is carried out in dependence on the open setting of the receiving container (2) so that the conveying performance of the pump is reduced to such an extent that no spraying of rinsing liquid enters into the free environment.

3. Method according to claim 1, **characterised in that** at least one throttle element (12) arranged in the feed duct (10) from the pump the spray equipment (4) and reducing the throughflow quantity is activated in dependence on the open setting of the receiving container (2).

4. Method according to claim 3, **characterised in that** the throughflow quantity of the throttle element (12) can be regulated.

5. Method according to claim 3 or 4, **characterised in that** a pressure reducing valve is used as throttle element (12).

6. Method according to claim 3 or 4, **characterised in that** an aperture element, the aperture opening of which is adjusted by means of a drive element controlled in drive in dependence on the open setting of the receiving container (2) in the direction of reduced pass capability, is provided as throttle element (12).

7. Method according to claim 3 or 4, **characterised in that** a valve controlled in two-cycle process is used as throttle element (12), wherein the two-cycle control is set in motion in dependence on the open setting of the receiving container.

8. Dishwashing machine (1) which has at least one withdrawable receiving container (2) with a rinsing chamber (3), wherein the dishwashing machine (1) has in the rinsing chamber (3) of its at least one withdrawable receiving container (2), at least one spray equipment (4), which is supplied with rinsing liquid by a pump (8) and provided with spray openings (5) through which the rinsing liquid can be sprayed into the rinsing chamber (3), **characterised in that** the dishwashing machine (1) is operable according to the method of one of claims 1 to 7, that a control element (14) is provided, by which, when the receiving container (2) is pulled out, directly or indirectly not only the pump (8) can be switched on, but also the feed of rinsing liquid can be freed, and that in addition a sensor (13) detecting the open setting of the receiving container (2) is present, by which a throttling of the throughflow quantity of rinsing liquid through the spray openings (5) when the receiving container (2) is pulled out is triggered.

9. Dishwashing machine according to claim 8, **characterised in that** the sensor (13) is activated in dependence on the actuation of the control element (14).

10. Dishwashing machine according to claim 8 or 9, **characterised in that** the electrical control circuit of the pump (8) is influenced by a control signal in the sense of a reduction in the conveying performance of the pump (8).

11. Dishwashing machine according to claim 8 or 9, **characterised in that** a throttle element (12) able to be regulated in its throughflow quantity by a control signal of the sensor (13) is arranged in the feed duct (10) from the pump (8) to the spray equipment (4).

12. Dishwashing machine according to claim 11, **characterised in that** the throttle element (12) is a pressure reducing valve.

13. Dishwashing machine according to claim 11, **characterised in that** an aperture element, the aperture opening of which is adjustable by a control signal of the sensor (13) in the sense of a reduction of the throughflow quantity, is provided as throttle element (12).

## Revendications

1. Procédé pour faire fonctionner un lave-vaisselle (1) qui comporte au moins un récipient retirable (2) avec un espace de lavage (3), le lave-vaisselle (1) comportant, dans l'espace de lavage (3) de son au moins un récipient retirable (2), au moins un dispositif d'aspersion (4) alimenté en liquide de lavage par une pompe (8) et pourvu d'orifices d'aspersion (5), orifices d'aspersion (5) par lesquels le liquide de lavage est aspergé dans l'espace de lavage (3),
**caractérisé en ce qu'**il est possible de mettre la pompe (8) en marche et d'amener du liquide de lavage même lorsque le récipient (2) est retiré, le débit du liquide de lavage passant par les orifices d'aspersion (5) étant toutefois en même temps réduit de manière telle qu'il n'y a pas d'éclaboussures de liquide de lavage de l'espace ouvert de lavage (3) vers l'extérieur dans l'environnement libre.

2. Procédé selon la revendication 1, **caractérisé par** une réduction, en fonction de la position ouverte du récipient (2), de la vitesse de rotation de la pompe de sorte que la capacité de refoulement de celle-ci subit une réduction telle qu'il n'y a pas d'éclaboussures de liquide de lavage dans l'environnement libre.

3. Procédé selon la revendication 1, **caractérisé par** l'activation, en fonction de la position ouverte du récipient (2), d'au moins un organe d'étranglement (12) qui est situé sur la conduite d'amenée (10) allant de la pompe (8) vers le dispositif d'aspersion (4) et réduit le débit.

4. Procédé selon la revendication 3, **caractérisé en ce que** le débit de l'organe d'étranglement (12) est réglable.

5. Procédé selon la revendication 3 ou 4, **caractérisé par** l'utilisation d'une soupape de réduction en tant qu'organe d'étranglement (12).

6. Procédé selon la revendication 3 ou 4, **caractérisé en ce qu'**est prévu, en tant qu'organe d'étranglement (12), un élément de type diaphragme dont l'ouverture se règle dans le sens d'une réduction de la capacité de débit au moyen d'un organe d'entraînement commandé en fonction de la position ouverte du récipient (2).

7. Procédé selon la revendication 3 ou 4, **caractérisé par** l'utilisation d'une soupape à commande à deux temps en tant qu'organe d'étranglement (12), la commande à deux temps étant mise en marche en fonction de la position ouverte du récipient (2).

8. Lave-vaisselle (1) comportant au moins un récipient retirable (2) avec un espace de lavage (3), le lave-vaisselle (1) comportant, dans l'espace de lavage (3) de son au moins un récipient retirable (2), au moins un dispositif d'aspersion (4) alimenté en liquide de lavage par une pompe (8) et pourvu d'orifices d'aspersion (5), orifices d'aspersion (5) par lesquels le liquide de lavage peut être aspergé dans l'espace de lavage (3), **caractérisé en ce que** le lave-vaisselle (1) peut fonctionner selon le procédé de l'une des revendications 1 à 7, **en ce qu'**est prévu un élément de commande (14) qui permet directement ou indirectement, lorsque le récipient (2) est retiré, non seulement de mettre la pompe (8) en marche, mais aussi d'ouvrir l'amenée de liquide de lavage, et **en ce que**, en outre, on a un capteur (13) qui détecte la position ouverte du récipient (2), lequel capteur déclenche un étranglement du débit de liquide de lavage passant par les orifices d'aspersion (5) lorsque le récipient (2) est retiré.

9. Lave-vaisselle selon la revendication 8, **caractérisé en ce que** le capteur (13) est activé en fonction de l'actionnement de l'élément de commande (14).

10. Lave-vaisselle selon la revendication 8 ou 9, **caractérisé en ce que** le circuit de commande électrique de la pompe (8) est influencé par un signal de commande du capteur (13) au sens d'une réduction de la capacité de refoulement de la pompe (8).

11. Lave-vaisselle selon la revendication 8 ou 9, **caractérisé en ce qu'**est situé, sur la conduite (10) allant de la pompe (8) vers le dispositif d'aspersion (4), un organe d'étranglement (12) dont le débit est réglable par un signal de commande du capteur (13).

12. Lave-vaisselle selon la revendication 11, **caractérisé en ce que** l'organe d'étranglement (12) est une soupape de réduction.

13. Lave-vaisselle selon la revendication 11, **caractérisé en ce qu'**est prévu, en tant qu'organe d'étranglement (12), un élément de type diaphragme dont l'ouverture est réglable par un signal de commande du capteur (13) au sens d'une réduction du débit.
